# EUROPÄISCHE PATENTANMELDUNG

(11) **EP 1 223 388 A2**
(43) Veröffentlichungstag der Anmeldung: **17.07.2002**
(21) Anmeldenummer: 01127525.2
(22) Anmeldetag: 17.11.2001
(51) Int. Cl.: F24F 11/04

(54) **Lüftungsvorrichtung**

(30) Priorität: 12.01.2001 DE 20100634 U
(71) Anmelder: SIEGENIA-FRANK KG, 57074 Siegen (DE)
(72) Erfinder:

(57) **Zusammenfassung**

Die Erfindung betrifft eine Lüftungsvorrichtung mit selbsttätiger Volumenstromregelung basierend auf den aerodynamischen Paradoxen.

## Beschreibung

Gegenstand der Erfindung ist eine Lüftungsverrichtung nach dem Oberbegriff des Anspruchs 1.

Derartige Lüftungsvorrichtungen sind bereits in vielen Ausführungen bekannt geworden. Die GB 1 176 314 offenbart eine Lüftungsvorrichtung, die ein langgestrecktes Gehäuse aufweist, welches einen Lüftungskanal ausbildet. Der Lüftungskanal ist dabei mit einer Regelungsklappe zur selbsttätigen Regelung des Volumenstroms versehen. Dazu ist die Regelungsklappe als elastisch verformbare Folie ausgebildet, die unter dem Einfluss der Schwerkraft in dem Gehäuse aufgehängt ist. In dieser Stellung ist der Lüftungskanal freigegeben, es kann daher Luft von der Gebäudeaußenseite zum Gebäudeinneren gefördert werden. Dies erfolgt aufgrund der sich einstellenden Druckdifferenz zwischen der Gebäudeaußenseite und dem Gebäudeinneren. Wird die Druckdifferenz zu groß und ist daher im Inneren des Gebäudes mit unangenehmen Zuglufterscheinungen zu rechnen, so wird die als Regelungsklappe wirkende Folie mit dem Volumenstrom mitgeführt und verengt den freien Querschnitt des Lüftungskanals. Bei ungünstigen Druckverhältnissen und daraus resultierenden Volumenstroms verschliesst die Folie den Lüftungskanal vollständig. Ändern sich die Druckverhältnisse wieder, wird die Folie infolge der Schwerkraft wieder in ihre Ursprungslage bewegt und der Lüftungskanal wird freigegeben.

Ähnliche Ausgestaltungen, die eine den Volumenstrom begrenzende, selbsttätig einstellende Regelungsklappe aufweisen sind auch aus DD 255 382 A1, DD 227 209 A1, DE 21 18 030 B2 oder der EP 0 482 954 B1 bekannt.

Alle diese Regelungsklappen basieren auf dem Prinzip, dass der Volumenstrom die Regelungsklappe mit sich führt und den freien Querschnitt des Lüftungskanals verringert und ggf. vollständig verschließt.

Die Erfindung sucht eine alternative Lösung dazu, die neben dem sensiblen Ansprechen auch kostengünstig herstellbar ist.

Die Lösung dieser Aufgabe erfolgt bei einer Lüftungsvorrichtung entsprechend dem Oberbegriff durch die Verwirklichung der Merkmale des kennzeichnenden Teils des Anspruchs 1.

Die Erfindung nutzt das Prinzip des aerodynamischen bzw. hydrodynamischen Paradoxons, bei dem ein durch eine Öffnung durchtretender Gas- oder Flüssigkeitsstrahl, der auf eine bewegliche Platte trifft, diese nicht wegdrückt sondern anzieht. Infolge des Volumenstroms nimmt nämlich der statische Druck an der Oberseite der Platte ab, so dass der hinter der Platte wirksame statische Druck diese in Richtung der Öffnung verlagert.

Die so geschaffene Lüftungsvorrichtung ist dabei sehr sensibel aber einfach im Aufbau.

Vorzugsweise ist die Regelungsklappe schwenkbar an dem Gehäuse befestigt wobei die Öffnung näher an diesem Schwenkpunkt liegt als an dem Rand der Regelungsklappe. Dadurch wird die Fläche, an der die Regelungsklappe anliegt, vergrößert und die Ansprechgenauigkeit der Lüftungsvorrichtung gesteigert.

Eine Weiterbildung sieht vor, dass der Abstand der Öffnung zur Regelungsklappe einstellbar ist. Dadurch lässt sich die Empfindlichkeit der Regelungsklappe justieren, da hiermit die Fläche manipuliert wird, mit der die Regelungsklappe die Wand oder Fläche überlappt.

Eine erste Ausführung sieht dabei vor, dass die Rückstellkraft durch elastische Eigenschaften der Regelungsklappe hervorgerufen wird. Dies gewährleistet neben einem einfachen Aufbau, dass keine weiteren Rückstellmechanismen vorgesehen werden müssen.

Alternativ dazu kann die Rückstellkraft durch einen separaten Kraftspeicher hervorgerufen werden. Dies vereinfacht den Aufbau der Regelungsklappe.

Eine besonderst bevorzugte Ausgestaltung sieht jedoch vor, dass die Rückstellkraft durch die Schwerkraft hervorgerufen wird. Dadurch kann einerseits die Regelungsklappe vergleichsweise einfach gestaltet werden, ohne dass jedoch andererseits zusätzliche Rückstellmittel vorzusehen sind.

Weitere vorteilhafte Ausgestaltungen ergeben sich aus den Figuren. Es zeigen:
- Fig. 1: eine schematisierte Darstellung der Regelungsklappe in einem Gehäuse in der Ausgangslage in einem Querschnitt,
- Fig. 2: die Regelungsklappe nach Figur 1 in sperrender Lage,
- Fig. 3: ein zweites Ausführungsbeispiel der Regelungsklappe in geöffneter Lage,
- Fig. 4: die Regelungsklappe nach Figur 3 in geschlossener Lage,
- Fig. 5: ein weiteres Ausführungsbeispiel in Frontalansicht und einem Längsschnitt und
- Fig. 6: die Regelungsklappe des Ausführungsbeispieles nach Figur 5 in zwei Stellungen.

In Fig. 1 und 2 ist von einer Lüftungsvorrichtung ein Teil des Gehäuses 1 sowie eine Regelungsklappe 2 erkennbar. Das Gehäuse 1 bildet einen Lüftungskanal 3, von dem in der schematischen Darstellung nach Fig. 1 und 2 lediglich eine Öffnung 4 in einer Wand 5 erkennbar ist. Die Wand 5 kann dabei innerhalb des Gehäuses angeordnet sein, kann aber auch ein Teil des Gehäuses 1 bilden. Durch den Lüftungskanal 3 kann ein Volumenstrom 6 beispielsweise von der Gebäudeaussenseite 7 zum Gebäudeinneren 8 gefördert werden.

Dies geschieht beispielsweise durch die stetig vorhandene Druckdifferenz zwischen der Gebäudeaussenseite und dem Gebäudeinneren.

Der Volumenstrom 6 ist dabei so gerichtet, dass er auf die Regelungsklappe 2 trifft, nachdem er die Öffnung 4 passiert hat.

Wie aus der Fig. 1 hervorgeht, ist die Wand 5 im Wesentlichen eben und verläuft parallel zu der Regelungsklappe 2, die im Abstand 9 als im Wesentlichen L-förmiger Folienstreifen am Gehäuse 1 befestigt ist.

Wird nun der Volumenstrom 6 grösser so sinkt der zwischen der Regelungsklappe 2 und der Wand 5 vorhandene statische Druck 10 und der äussere Druck 11 sorgt für eine Verformung der aus elastischen Material, z. B. Folie, erstellten Regelungsklappe 2 in die in Fig. 2 dargestellte Lage. Hierbei liegt die Regelungsklappe 2 über einen gewissen Bereich 12 eben an der Wand 5 an und reduziert den zur Verfügung stehenden Lüftungsquerschnitt. Somit wird der geförderte Volumenstrom 6' gegenüber dem Volumenstrom 6 nach Fig. 1 reduziert.

Wesentlich ist dabei auch die Grösse der Ansaugfläche 13, die sich aus dem Abstand des Längsendes 14 zum Rand 15 der Öffnung ergibt. Dabei wird davon ausgegangen, dass sich die Wand 5 sowie die Regelungsklappe 2 senkrecht zur Zeichnungsfläche fortgesetzt erstreckten.

Ferner ist aus den Fig. 1 und 2 auch erkennbar, dass die Regelungsklappe 2 und die Öffnung 4 asymmetrisch in Bezug auf die Regelungsklappe 2 angeordnet sind, wobei die Anlenkung der Regelungsklappe näher an diesem Anlenkpunkt liegt, als an dem durch das Längsende 14 gebildeten Rand der Regelungsklappe 2. Im dargestellten Ausführungsbeispiel bildet der Anlenkpunkt der Regelungsklappe 2 im Wesentlichen eine Schwenkachse für die Regelungsklappe 2, während die Rückstellkraft in die in Fig. 1 dargestellte Lage durch die elastischen Eigenschaften der Regelungsklappe 2 selbst hervorgerufen werden.

Bei dem Ausführungsbeispiel nach Fig. 1 und 2 kann die Regelungsklappe 2 beispielsweise im Bereich des L-förmigen Befestigungsabschnitts 16 aus einem anderen Material oder mit einer anderen Biegefestigkeit ausgestaltet, so dass sich die Regelungsklappe 2 in der Fig. 2 dargestellten Weise verformt.

Das Ausführungsbeispiel nach Fig. 3 und 4 zeigt hingegen eine Regelungsklappe 2, welche einen im wesentlichen dreieckigen Querschnitt aufweist. Am oberen Längsrand 14 der Regelungsklappe 2 ist ein Kraftspeicher 17 in Form einer Zugfeder angebracht. Auch hier ist die Wand 5 mit einer Öffnung 4 versehen. Der Regelungsklappe 2 ist ferner ein Anschlag 18 zugeordnet, der eine bestimmte, vorzugsweise parallele Lage der Regelungsklappe 2 gegenüber der Wand 5 einstellt.

Die dreieckige Querschnittsform der Regelungsklappe 2 ist dabei so ausgelegt, dass sich die Fläche 19 in der nach Fig. 4 geneigten Lage vollflächig an die Wand 5 anlehnen kann. Durch diese Dreiecksform wird ein über die gesamte Höhe des Bereichs 12 beim Einschwenken annähernd konstanter Abstand eingestellt.

Die Fig. 5 zeigt die Wand 5, mit den darin befindlichen Öffnungen 4. Die Regelungsklappe 2 ist hierbei wiederum als Folie ausgebildet, die diesmal jedoch nicht am Längsrand 14 dem Gehäuse 1 zugeordnet ist, sondern ausschliesslich an deren Längsenden am Gehäuse 1 befestigt ist. Fig. 5 zeigt dabei nur ein Längsende, da das andere Längsende diesem spiegelbildlich entspricht. Auch dabei ist vorgesehen, dass die Regelungsklappe 2 im Wesentlichen durch den Abstand 9 voneinander getrennt sind, wobei jedoch hier die Rückstellkraft durch die beim Verschliessen der Öffnungen 4 erfolgte elastische Verformung der Regelungsklappe 2 erfolgt. Wie anhand des Querschnitts nach Fig. 6 erkennbar, ist die Regelungsklappe 2 im geöffneten Zustand an dem oberen und unteren Längsrand 21, 22 nicht mit dem Gehäuse 1 verbunden daher kann der Volumenstrom die Regelungsklappe 2 sowohl an dem unteren Längsrand 21 als auch an dem oberen Längsrand 22 passieren.

Bei allen dargestellten Ausführungsbeispielen kann, wie bereits ausgeführt, die Wand 5 Teil des Gehäuses 1 sein, also beispielsweise die der Aussenseite der Lüftungsvorrichtung zugeordnete Gehäusewand oder die Rauminneren zugeordnete Gehäusewand. Selbstverständlich kann die Wand 5 aber auch innerhalb des Gehäuses 1 angeordnet werden. Dabei ist es von besonderem Vorteil, wenn der Abstand 9 zwischen der Wand 5 und der Regelungsklappe 2 einstellbar ist. Dadurch kann das Anspruch- oder Regelverhalten der Regelungsklappe 2 eingestellt werden.

Von besonderem Vorteil ist es ebenfalls, wenn die Regelungsklappe 2 abweichend von dem in Fig. 1 und 2 dargestellten Ausführungsbeispiel unter Einfluss der Schwerkraft lotrecht nach unten hängt. In diesem Falle gibt sich die Rückstellkraft bereits durch die Schwerkraft, so dass eine besondere Ausgestaltung der Regelungsklappe 2 oder das Anbringen eines Kraftspeichers 17 (Fig. 3 und 4) entfallen kann.

### Bezugszeichenliste

- 1: Gehäuse
- 2: Regelungsklappe
- 3: Lüftungskanal
- 4: Öffnung
- 5: Wand
- 6: Volumenstrom
- 6': Volumenstrom
- 7: Gehäuseaussenseite
- 8: Gebäudeinnern
- 9: Abstand
- 10: statischer Druck
- 11: äusserer Druck
- 12: Bereich
- 13: Ansaugfläche
- 14: Längsrand
- 15: Rand
- 16: Befestigungsabschnitt
- 17: Kraftspeicher
- 18: Anschlag
- 19: Fläche
- 20: Längsende
- 21: Längsrand
- 22: Längsrand

## Patentansprüche

1. Lüftungsvorrichtung bestehend aus einem Gehäuse (1), einer Regelungsklappe (2) und einem Lüftungskanal (3) innerhalb des Gehäuses (1), in dem die Regelungsklappe (2) angeordnet ist, wobei die Regelungsklappe (2) zur selbsttätigen Begrenzung des Volumenstroms (6, 6') in dem Lüftungskanal (3) beweglich angeordnet ist, mittels einer Rückstellkraft in einer den Lüftungskanal (3) freigebenden Stellung gehalten ist und abhängig vom Volumenstrom (6, 6') den Lüftungskanal (3) schließt,
**dadurch gekennzeichnet,**
**dass** das Gehäuse (1) eine Wand (5) oder Fläche mit einer den Volumenstrom (6, 6') passierenden Öffnung (4) hat, dass die Regelungsklappe (2) in Richtung und entgegen der Volumenstromrichtung der Wand oder Fläche (4) bewegbar und zur flächigen Anlage an dieser fähig ist und dass die Regelungsklappe (2) in einer zur Wand oder Fläche (4) entgegengesetzten Richtung mit der Rückstellkraft beaufschlagt ist.

2. Lüftungsvorrichtung nach Anspruch 1,
**dadurch gekennzeichnet,**
**dass** die Regelungsklappe (2) schwenkbar an dem Gehäuse (1) befestigt ist und dass die Öffnung (4) näher an diesem Schwenkpunkt liegt als an dem Rand (14) der Regelungsklappe (2).

3. Lüftungsvorrichtung nach Anspruch 1 oder 2,
**dadurch gekennzeichnet,**
**dass** der Abstand der Öffnung (4) zur Regelungsklappe (2) einstellbar ist.

4. Lüftungsvorrichtung nach einem oder mehreren der Ansprüche 1 bis 3,
**dadurch gekennzeichnet,**
**dass** die Rückstellkraft durch elastische Eigenschaften der Regelungsklappe (2) hervorgerufen wird.
**dass** die Rückstellkraft durch einen separaten Kraftspeicher (17) hervorgerufen wird,
**dass** die Rückstellkraft durch die Schwerkraft hervorgerufen wird.
